# FASCICULE DE BREVET EUROPEEN

(11) **EP 1 777 458 B1**
(45) Date de publication et mention de la délivrance du brevet: **12.08.2015**
(21) Numéro de dépôt: 06120816.1
(22) Date de dépôt: 18.09.2006
(51) Int. Cl.: F23R 3/00, F23R 3/06

(54) **Amélioration des performances d'une chambre de combustion par multiperforation des parois**
Leistungsverbesserung einer Brennkammer durch vielfache Perforierung der Wände
Improvement of the performances of a combustion chamber by multiperforating the walls

(30) Priorité: 18.10.2005 FR 0510584
(43) Date de publication de la demande: 25.04.2007
(73) Titulaire: SNECMA, 75015 Paris (FR)
(72) Inventeur: Bernier, Daniel, 91300 Massy (FR); Campion, Jean-Michel, 77950 Moisenay (FR); Touchaud, Stéphane, 75012 Paris (FR)
(74) Mandataire: Boura, Olivier

(56) Documents cités:
- EP-A- 0 943 868
- EP-A- 1 001 222
- EP-A1- 1 632 720
- FR-A- 1 493 144
- US-A- 5 261 223
- US-A- 5 775 108
- US-A- 6 145 319

## Description

### Arrière-plan de l'invention

La présente invention se rapporte au domaine général des chambres de combustion de turbomachine. Elle vise plus particulièrement une paroi annulaire pour chambre de combustion refroidie par un procédé dit de « multiperforation ».

Typiquement, une chambre de combustion annulaire de turbomachine est formée d'une paroi annulaire interne et d'une paroi annulaire externe qui sont reliées en amont par une paroi transversale formant fond de chambre.

Les parois interne et externe sont chacune pourvues d'une pluralité de trous et d'orifices divers permettant à de l'air circulant autour de la chambre de combustion de pénétrer à l'intérieur de celle-ci.

Ainsi, des trous dits « primaires » et « de dilution » sont formés dans ces parois pour acheminer de l'air à l'intérieur de la chambre de combustion. L'air empruntant les trous primaires contribue à créer un mélange air/carburant qui est brûlé dans la chambre, tandis que l'air provenant des trous de dilution est destiné à favoriser la dilution de ce même mélange air/carburant.

Les parois interne et externe, qui sont généralement métalliques, sont soumises aux températures élevées des gaz provenant de la combustion du mélange air/carburant. Afin d'assurer leur refroidissement, des orifices supplémentaires dits de multiperforation sont également percés au travers des parois sur toute leur surface. Ces orifices de multiperforation permettent à l'air circulant à l'extérieur de la chambre de pénétrer à l'intérieur de celle-ci en formant le long des parois des films d'air de refroidissement.

En pratique, il a été constaté que la zone des parois interne et externe qui est située directement en aval de chacun des trous primaires et de dilution bénéficie d'un faible niveau refroidissement avec le risque de formation de criques que cela implique.

Afin de résoudre ce problème, le document US 6,145,319 propose de pratiquer des trous de transition dans la zone des parois située directement en aval de chacun des trous primaires et de dilution, ces trous de transition ayant une inclinaison plus importante que celle des orifices de multiperforation. Etant donné qu'il s'agit d'un traitement localisé, cette proposition est cependant particulièrement onéreuse à réaliser et augmente la durée de fabrication.

Du document de brevet EP1632720 est connue une paroi annulaire de chambre de combustion de turbomachine, étant munie d'une pluralité de trous primaires et de trous de dilution. Des orifices de refroidissement sont répartis selon des rangées circonférentielles, le nombre de ces orifices étant identique dans chaque rangée. Une pluralité de perçages est disposée directement en aval des trous primaires et des trous de dilution. Ces perçages sont répartis selon des rangées circonférentielles. Les perçages d'une même rangée présentent un diamètre sensiblement identique, et sont espacés d'un pas constant tout au long de la rangée. Des variations en inclinaison ou fréquence de dites perçages par rapport aux autres orifices de refroidissement ne sont pas discutées dans le document. Les documents de brevet EP 1001222 et US 5775108 décrivent des parois annulaires de chambre de combustion pareilles, et il y sont discutées des variations en nombre (EP) ou en inclinaison (US) des orifices de refroidissement.

### Objet et résumé de l'invention

La présente invention a donc pour but principal de pallier de tels inconvénients en proposant une paroi annulaire de chambre de combustion munie de perçages supplémentaires destinés à refroidir les zones situées directement en aval des trous primaires et de dilution.

A cet effet, il est prévu une paroi annulaire de chambre de combustion de turbomachine. selon la revendication 1.

Par caractéristiques intrinsèques des perçages, on entend le nombre, l'inclinaison et le diamètre de ces perçages. La présence de perçages ayant des caractéristiques intrinsèques différentes de celles des orifices de refroidissement et disposés directement en aval des trous primaires et de dilution permet d'assurer un refroidissement efficace de ces zones. Tout risque de formation de criques est ainsi évité. En outre, les perçages spécifiques sont répartis selon des rangées circonférentielles, présentent un même diamètre et sont espacés d'un pas constant ce qui facilite grandement les opérations de perçage et réduit donc les coûts et les délais de fabrication de la paroi.

Selon l'invention, le nombre de perçages d'une même rangée peut être différent du nombre d'orifices de refroidissement des rangées adjacentes, et/ou l'inclinaison des perçages d'une même rangée par rapport à une normale à la paroi peut être différente de celle des orifices de refroidissement des rangées adjacentes.

Le diamètre des perçages d'une même rangée peut être différent de celui des orifices de refroidissement des rangées adjacentes.

La présente invention a également pour objet une chambre de combustion et une turbomachine (ayant une chambre de combustion) comportant une paroi annulaire telle que définie précédemment.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif. Sur les figures :
- la figure 1 est une vue en coupe longitudinale d'une chambre de combustion de turbomachine dans son environnement ;
- la figure 2 est une vue partielle et en développé de l'une des parois annulaires de la chambre de combustion de la figure 1 selon un mode de réalisation de l'invention ; et
- la figure 3 est une vue en coupe selon III-III de la figure 2.

### Description détaillée d'un mode de réalisation

La figure 1 illustre une chambre de combustion pour turbomachine. Une telle turbomachine comporte notamment une section de compression (non représentée) dans laquelle de l'air est comprimé avant d'être injecté dans un carter de chambre 2, puis dans une chambre de combustion 4 montée à l'intérieur de celui-ci.

L'air comprimé est introduit dans la chambre de combustion et mélangé à du carburant avant d'y être brûlé. Les gaz issus de cette combustion sont alors dirigés vers une turbine haute-pression 5 disposée en sortie de la chambre de combustion 4.

La chambre de combustion 4 est de type annulaire. Elle est formée d'une paroi annulaire interne 6 et d'une paroi annulaire externe 8 qui sont réunies en amont par une paroi transversale 10 formant fond de chambre.

Les parois interne 6 et externe 8 s'étendent selon un axe longitudinal X-X légèrement incliné par rapport à l'axe longitudinal Y-Y de la turbomachine. Le fond de chambre 10 est pourvu d'une pluralité d'ouvertures 12 dans lesquelles sont montés des injecteurs de carburant 14.

Le carter de chambre 2, qui est formé d'une enveloppe interne 2a et d'une enveloppe externe 2b, ménage avec la chambre de combustion 4 un espace annulaire 16 dans lequel est admis de l'air comprimé destiné à la combustion, à la dilution et au refroidissement de la chambre.

Les parois interne 6 et externe 8 présentent chacune un côté froid 6a, 8a disposé du côté de l'espace annulaire 16 dans lequel circule l'air comprimé et un côté chaud 6b, 8b tourné vers l'intérieur de la chambre de combustion 4 (figure 3).

La chambre de combustion 4 se divise en une zone dite « primaire » (ou zone de combustion) et une zone dite « secondaire » (ou zone de dilution) située en aval de la précédente (l'aval s'entend par rapport à la direction générale d'écoulement des gaz issus de la combustion du mélange air/carburant à l'intérieur de la chambre de combustion).

L'air qui alimente la zone primaire de la chambre de combustion 4 est introduit par une ou plusieurs rangées circonférentielles de trous primaires 18 pratiqués dans les parois interne 6 et externe 8 de la chambre. Quant à l'air alimentant la zone secondaire de la chambre, il emprunte une pluralité de trous de dilution 20 également formés dans les parois interne 6 et externe 8. Ces trous de dilution 20 sont alignés selon une ou plusieurs rangées circonférentielles qui sont décalées axialement vers l'aval par rapport aux rangées des trous primaires 18.

Les trous primaires 18 et les trous de dilution 20 sont répartis sur les parois interne 6 et externe 8 selon des rangées s'étendant sur toute la circonférence des parois.

Afin de refroidir les parois interne 6 et externe 8 de la chambre de combustion qui sont soumises aux températures élevées des gaz de combustion, il est prévu une pluralité d'orifices de refroidissement 22 (figures 2 et 3).

Ces orifices 22, qui assurent un refroidissement des parois 6, 8 par multiperforation, sont répartis selon une pluralité de rangées circonférentielles espacées axialement les unes des autres. Ces rangées d'orifices de multiperforation couvrent presque toute la surface des parois 6, 8 de la chambre.

Le nombre et le diamètre d1 des orifices de refroidissement 22 sont identiques dans chacune des rangées. Le pas p1 entre deux orifices 22 d'une même rangée est également identique sur toute la rangée. Par ailleurs, les rangées adjacentes d'orifices de refroidissement sont arrangées de façon à ce que les orifices 22 soient disposés en quinconce comme représenté sur la figure 1.

Comme illustré sur la figure 3, les orifices de refroidissement 22 présentent généralement un angle d'inclinaison α par rapport à une normale N à la paroi annulaire 6, 8 au travers de laquelle ils sont percés. Cette inclinaison α permet à l'air empruntant ces orifices de former un film d'air le long du côté chaud 6b, 8b de la paroi annulaire 6, 8. Par rapport à des orifices non inclinés, elle permet également d'augmenter la surface de la paroi annulaire qui est refroidie.

En outre, l'inclinaison α des orifices de refroidissement 22 est dirigée de sorte que le film d'air ainsi formé s'écoule dans le sens d'écoulement des gaz de combustion à l'intérieur de la chambre (schématisé par la flèche sur la figure 3).

A titre d'exemple, pour une paroi annulaire 6, 8 réalisée en matériau métallique ou céramique et ayant une épaisseur comprise entre 0,8 et 3,5mm, le diamètre d1 des orifices de refroidissement 22 peut être compris entre 0,3 et 1 mm, le pas p1 compris entre 1 et 10 mm et leur inclinaison α comprise entre -80° et +80°. A titre de comparaison, pour une paroi annulaire ayant les même caractéristiques, les trous primaires 18 et les trous de dilution 20 possèdent un diamètre de l'ordre de 5 à 20 mm.

Selon l'invention, chaque paroi annulaire 6, 8 de la chambre de combustion comporte en outre une pluralité de perçages 24 qui sont disposés directement en aval des trous primaires 18 et de dilution 20 et qui sont répartis selon des rangées circonférentielles.

Les perçages 24 d'une même rangée présentent un diamètre d2 sensiblement identique, sont espacés d'un pas p2 constant et présentent des caractéristiques intrinsèques différentes de celles des orifices de refroidissement 22 des rangées adjacentes.

Pour chaque trou primaire 18 et de dilution 20, ces perçages 24 sont ainsi répartis selon une ou plusieurs rangées (par exemple de 1 à 3 rangées) qui sont disposées directement en aval dudit trou 18, 20.

Les caractéristiques intrinsèques de ces perçages 24 sont différentes de celles des orifices de refroidissement 22, c'est-à-dire que le nombre de perçages d'une même rangée est différent de celui d'une rangée d'orifices de refroidissement, et/ou l'inclinaison des perçages d'une même rangée par rapport à une normale N à la paroi 6, 8 est différente de celle des orifices de refroidissement, et/ou le diamètre d2 des perçages d'une même rangée est différent de celui d1 des orifices de refroidissement 22. Il est à noter que ces trois caractéristiques intrinsèques des perçages 24 peuvent s'additionner.

Ainsi, selon un exemple de réalisation, le nombre de perçages 24 sur une même rangée peut être, sur toute la circonférence de la paroi, de l'ordre de 860 lorsque le nombre d'orifices de refroidissement 22 est de l'ordre de 576.

Selon un autre exemple de réalisation illustré sur la figure 3, l'inclinaison des perçages 24 par rapport à une normale aux parois 6, 8 est nulle (c'est-à-dire que les perçages sont sensiblement perpendiculaires aux parois), tandis que l'inclinaison α des orifices de refroidissement 22 par rapport à cette même normale est comprise entre 30° et 70°.

Comme indiqué précédemment, les perçages 24 d'une même rangée présentent un diamètre d2 identique et sont espacés d'un pas p2 constant. De tels perçages sont typiquement réalisés au laser à l'aide d'une machine programmée en fonction de la position de chacun des perçages à réaliser. Aussi, les caractéristiques des perçages selon l'invention permettent, par rapport à un traitement localisé (pour lequel les perçages sont réalisés uniquement dans le voisinage direct de chacun des trous primaires et de dilution), de simplifier considérablement la programmation de la machine, et donc de réduire les coûts et les délais de fabrication.

## Revendications

1. Paroi annulaire (6, 8) de chambre de combustion (4) de turbomachine, comportant un côté froid (6a, 8a) et un côté chaud (6b, 8b), ladite paroi étant munie :
d'une pluralité de trous primaires (18) et de trous de dilution (20) pour permettre à de l'air circulant du côté froid (6a, 8a) de la paroi (6, 8) de pénétrer du côté chaud (6b, 8b) afin d'assurer respectivement la combustion et la dilution d'un mélange air/carburant, les trous primaires (18) et les trous de dilution (20) étant répartis selon des rangées circonférentielles ;
d'une pluralité d'orifices de refroidissement (22) pour permettre à l'air circulant du côté froid (6a, 8a) de la paroi (6, 8) de pénétrer du côté chaud (6b, 8b) afin de former un film d'air de refroidissement le long de ladite paroi, lesdits orifices de refroidissement (22) étant répartis selon une pluralité de rangées circonférentielles espacées axialement les unes des autres, le nombre d'orifices de refroidissement (22) étant identique dans chaque rangée ; et
d'une pluralité de perçages (24) disposés directement en aval des trous primaires (18) et des trous de dilution (20) et répartis selon des rangées circonférentielles, les perçages (24) d'une même rangée présentant un diamètre (d2) sensiblement identique et étant espacé d'un pas (p2) constant,
le nombre de perçages (24) d'une même rangée étant différent du nombre d'orifices de refroidissement (22) des rangées adjacentes, et/ou
l'inclinaison des perçages (24) d'une même rangée par rapport à une normale (N) à la paroi étant différente de celle des orifices de refroidissement (22) des rangées adjacentes.

2. Chambre de combustion (4) de turbomachine, comportant au moins une paroi annulaire (6, 8) selon la revendication 1.

3. Turbomachine comportant une chambre de combustion (4) ayant au moins une paroi annulaire (6, 8) selon la revendication 1.

## Patentansprüche

1. Ringförmige Wand (6, 8) einer Brennkammer (4) einer Turbomaschine, umfassend eine kalte Seite (6a, 8a) und eine heiße Seite (6b, 8b), wobei die Wand versehen ist:
mit einer Vielzahl von Primärlöchern (18) und von Verdünnungslöchern (20), um Luft, die auf der kalten Seite (6a, 8a) der Wand (6, 8) zirkuliert, zu ermöglichen, auf die heiße Seite (6b, 8b) zu dringen, um die Verbrennung bzw. die Verdünnung eines Luft/Treibstoff-Gemischs sicherzustellen, wobei die Primärlöcher (18) und die Verdünnungslöcher (20) entlang von Umfangsreihen verteilt sind,
mit einer Vielzahl von Kühlöffnungen (22), um der auf der kalten Seite (6a, 8a) der Wand (6, 8) zirkulierenden Luft zu ermöglichen, auf die heiße Seite (6b, 8b) zu dringen, um einen Kühlluftfilm entlang der Wand auszubilden, wobei die Kühlöffnungen (22) entlang einer Vielzahl von Umfangsreihen, die axial voneinander beabstandet sind, verteilt sind, wobei die Anzahl an Kühlöffnungen (22) in jeder Reihe identisch ist, und
mit einer Vielzahl von Bohrungen (24), die direkt stromabwärts der Primärlöcher (18) und der Verdünnungslöcher (20) angeordnet und entlang von Umfangsreihen verteilt sind, wobei die Bohrungen (24) einer gleichen Reihe einen im Wesentlichen identischen Durchmesser (d2) aufweisen und um einen kostanten Abstand (p2) beabstandet sind,
wobei die Anzahl an Bohrungen (24) einer gleichen Reihe von der Anzahl an Kühlöffnungen (22) der benachbarten Reihen verschieden ist, und/oder
wobei die Neigung der Bohrungen (24) einer gleichen Reihe gegenüber einer Normalen (N) zu der Wand von derjenigen der Kühlöffnungen (22) der benachbarten Reihen verschieden ist.

2. Brennkammer (4) einer Turbomaschine, umfassend wenigstens eine ringförmige Wand (6, 8) nach Anspruch 1.

3. Turbomaschine, umfassend eine Brennkammer (4) mit wenigstens einer ringförmigen Wand (6, 8) nach Anspruch 1.

## Claims

1. An annular wall (6, 8) for a combustion chamber (4) of a turbomachine, the wall having a cold side (6a, 8a) and a hot side (6b, 8b), said wall being provided:
with a plurality of primary holes (18) and of dilution holes (20) for allowing the air flowing over the cold side (6a, 8a) of the wall (6, 8) to penetrate to the hot side (6b, 8b) in order respectively to enable combustion and to provide dilution of an air/fuel mixture, the primary holes (18) and the dilution holes (20) being distributed in circumferential rows;
a plurality of cooling orifices (22) for enabling the air flowing over the cold side (6a, 8a) of the wall (6, 8) to penetrate to the hot side (6b, 8b) in order to form a film of cooling air along said wall, said cooling orifices (22) being distributed in a plurality of circumferential rows that are spaced apart axially from one another, the number of cooling orifices (22) being identical in each of the rows; and
a plurality of bores (24) disposed immediately downstream from the primary holes (18) and from the dilution holes (20) and distributed in circumferential rows, the bores (24) in any one row presenting a substantially identical diameter (d2) and being spaced apart at a constant pitch (p2),
the number of bores (24) in a given row being different from the number of cooling orifices (22) in the adjacent rows, and/or
the angle of inclination of the bores (24) in a given row relative to a normal (N) of the wall being different from the angle of the inclination of the cooling orifices (22) of the adjacent rows.

2. A turbomachine combustion chamber (4) including at least one annular wall (6, 8) according to claim 1.

3. A turbomachine including a combustion chamber (4) having at least one annular wall (6, 8) according to claim 1.
